# EUROPÄISCHE PATENTSCHRIFT

(11) **EP 0 886 879 B1**
(45) Veröffentlichungstag und Bekanntmachung des Hinweises auf die Patenterteilung: **27.03.2002**
(21) Anmeldenummer: 97951112.8
(22) Anmeldetag: 10.12.1997
(51) Int. Cl.: H01J 5/60, H01K 1/46, H01R 33/00

(54) **ELEKTRISCHE LAMPE**
ELECTRIC LAMP
LAMPE ELECTRIQUE

(30) Priorität: 18.12.1996 DE 29622029 U
(43) Veröffentlichungstag der Anmeldung: 30.12.1998
(73) Patentinhaber: Patent-Treuhand-Gesellschaft für elektrische Glühlampen mbH, 81543 München (DE)
(72) Erfinder: HELBIG, Peter, D-89567 Sontheim (DE); STEINER, Hermann, D-89542 Herbrechtingen (DE); WILD, Hans, D-89547 Gerstetten (DE)
(86) Internationale Anmeldenummer: DE9702876
(87) Internationale Veröffentlichungsnummer: WO9827567

(56) Entgegenhaltungen:
- EP-A- 0 478 058
- WO-A-96/35220
- US-A- 5 320 562

## Beschreibung

Die Erfindung betrifft eine elektrische Lampe gemäß dem Oberbegriff des Schutzanspruchs 1.

### I. Stand der Technik

Eine derartige elektrische Lampe ist beispielsweise in der Patentanmeldung WO-A-97/25733 sowie WO-A-96/35220 beschrieben. Diese Patentanmeldung beschreibt eine kittlos gesockelte elektrische Lampe zum Einsatz in einen Kraftfahrzeugscheinwerfer. Diese Lampe besitzt einen aus Metall- und Kunststoffteilen aufgebauten Lampensockel. Der Lampensockel weist ein metallisches Halterteil, in dem der Lampenkolben fixiert ist, eine das Halterteil tragende metallische Trägerhülse und ein mit den elektrischen Anschlüssen der Lampe versehenes Kunststoffsockelteil auf, in dem die Trägerhülse verankert ist. Die metallische Trägerhülse der Lampe ist ringförmig ausgebildet und auf den Paßdurchmesser der als Lampenfassung ausgebildeten Öffnung des Scheinwerferreflektors abgestimmt sowie mit mindestens einer Andruckfeder ausgestattet, die nach dem Einbau der Lampe in den Reflektor im Bereich der Lampenfassung an der Reflektorwand anliegt. Diese mindestens eine Andruckfeder gewährleistet einen festen Sitz der Lampe in der Lampenfassung des Reflektors und gleicht geringe Toleranzen bei der Fertigung des Lampensockels und der als Lampenfassung ausgebildeten Öffnung des Scheinwerferreflektors aus. Die mindestens eine Andruckfeder ist als gewölbte Blattfeder ausgeführt, deren Enden an der Innenwand der metallischen, ringförmigen Trägerhülse anliegen. Außerdem besitzt die mindestens eine Blattfeder einen nach außen gewölbten Abschnitt, der durch einen Durchbruch in der Trägerhülse hindurchgreift und nach dem Einbau der Lampe in den Reflektor im Bereich der Lampenfassung an der Reflektorwand anliegt, sowie zwei nach innen gewölbte Abschnitte, die zu beiden Seiten des nach außen gewölbten Abschnittes der Blattfeder angeordnet sind.

### II. Darstellung der Erfindung

Es ist die Aufgabe der Erfindung, eine elektrische Lampe gemäß dem Oberbegriff des Schutzanspruchs 1 mit einer verbesserten Andruckfeder bereitzustellen.

Diese Aufgabe wird erfindungsgemäß durch die kennzeichnenden Merkmale des Schutzanspruchs 1 gelöst. Besonders vorteilhafte Ausführungen der Erfindung sind in den Unteransprüchen beschrieben.

Bei der erfindungsgemäßen elektrischen Lampe ist der Lampensockel mit mindestens einer Andruckfeder ausgestattet, die nach dem Einbau der Lampe in den Scheinwerferreflektor im Bereich der Lampenfassung an der Reflektorwand anliegt und einen festen Sitz der Lampe in der Lampenfassung des Reflektors gewährleistet. Die Andruckfeder ist als gewölbte Blattfeder ausgebildet. Sie besitzt einen nach außen gewölbten, durch einen Durchbruch in der Trägerhülse hindurchgreifenden und nach dem Einbau der Lampe in den Scheinwerferreflektor an der Reflektorwand anliegenden Abschnitt, der erfindungsgemäß mit einem V-förmigen Bereich versehen ist. Zumindest das die beiden V-Schenkel verbindende Verbindungsstück greift durch den Durchbruch in der Trägerhülse hindurch, so daß es nach dem Einbau der Lampe in den Scheinwerferreflektor federnd an der als Lampenfassung ausgebildeten Reflektorwand anliegt. Durch den V-förmigen Bereich wird die Federwirkung der Andruckfeder gegenüber dem oben zitierten Stand der Technik verbessert. Durch den V-förmigen Bereich des nach außen nach außen gewölbten Abschnittes wird die Kontaktfläche zwischen der Lampenfassung und der Andruckfeder im Vergleich zum Stand der Technik reduziert und der Andruck erhöht. Dabei ist der Winkel, den die beiden V-Schenkeln des V-förmigen Bereiches miteinander bilden, vorteilhafterweise so gewählt, daß er zwischen 80 Grad und 110 Grad liegt. Um bei der Montage der Lampe im Scheinwerfer Kratzspuren auf der Lampenfassung zu vermeiden, ist das die beiden V-Schenkel verbindende Verbindungsstück vorteilhafterweise abgerundet. Die beiden nach innen gewölbten Abschnitte der Blattfeder sind vorteilhafterweise U-förmig ausgebildet. Dadurch kann im Vergleich zum Stand der Technik der nach der Lampenmontage auf die Blattfeder wirkende Druck durch eine reversible Deformation der nach innen gewölbten Abschnitte, das heißt durch ein reversibles Zusammendrücken der U-förmigen Abschnitte der Blattfeder, besser aufgefangen werden.

### III. Beschreibung des bevorzugten Ausführungsbeispiels

Nachstehend wird die Erfindung anhand eines bevorzugten Ausführungsbeispiels näher erläutert. Es zeigen:
- Figur 1: eine schematische Seitenansicht einer erfindungsgemäßen elektrischen Lampe
- Figur 2: eine Draufsicht auf das Kunststoffsockelteil und die darin eingespritzte metallische Trägerhülse der in Figur 1 abgebildeten elektrischen Lampe
- Figur 3: eine Seitenansicht der erfindungsgemäßen Andruckfeder

Bei dem bevorzugten Ausführungsbeispiel der erfindungsgemäßen elektrischen Lampe handelt es sich um eine Einfaden-Halogenglühlampe, die für den Einsatz in einem Kraftfahrzeugscheinwerfer vorgesehen ist. Diese Lampe besitzt einen gläsernen, im wesentlichen zylindrischen Lampenkolben 50 mit einem dicht gequetschten Lampenkolbenende 50a, das als Quetschfuß 50a bezeichnet wird. Der Dom 50b des Lampenkolbens 50 ist mit einem schwarzen, lichtabsorbierenden Überzug versehen. Als Lichtquelle dient eine parallel zur Lampenkolbenachse ausgerichtete Glühwendel 50c, die elektrisch leitend mit aus dem Quetschfuß 50a herausgeführten Stromzuführungen 51 verbunden ist. Der Lampenkolben 50 ist mit seinem Quetschfuß 50a in einem als Fixring ausgebildeten metallischen Halterteil 52 fixiert. Der Fixring 52 wird von einem metallischen Zwischenring 58 getragen, der mit drei angeformten, abgewinkelten Schweißlaschen 58a ausgestattet ist. Der Zwischenring 58 ist seinerseits mit einer metallischen Trägerhülse 53 LASER-verschweißt. Neben dem metallischen Fixring 52, dem Zwischenring 58 und der metallischen Trägerhülse 53 weist der Lampensockel auch ein mit den elektrischen Anschlüssen 55 der Lampe versehenes Kunststoffsokkelteil 54 auf, in dem die Trägerhülse 53 verankert ist. Die elektrischen Anschlüsse 55 der Lampe sind jeweils mit einer der Stromzuführungen 51 verschweißt. Bei dem Kunststoffsockelteil 54 handelt es sich um ein Spritzgußteil, in das die metallische Trägerhülse 53 eingespritzt ist.

Die Trägerhülse 53 besitzt drei angeformte, äquidistant entlang eines Kreisumfangs angeordnete Referenznasen 53a, die zur Justage der Glühwendel 50c und zur Befestigung der Lampe im Reflektor (nicht abgebildet) des Scheinwerfers dienen. Die Referenznasen 53a sind von der Trägerhülse 53 abgewinkelt und liegen in einer gemeinsamen Ebene. Die Schweißlaschen 58a des Zwischenringes 58 sind mit diesen Referenznasen 53a LASER-verschweißt. Der Zwischenring 58 bietet zusätzliche Justagemöglichkeiten in der durch die Referenznasen 53a definierten Referenzebene.

Das Kunststoffsockelteil 54 weist eine ringförmig umlaufende, konisch ausgeführte Nut 54b auf, in der ein Dichtungsring (nicht abgebildet) aus Gummi oder Silikon angeordnet ist. Der Dichtungsring liegt an der Außenseite der Reflektorwand an und dichtet die als Lampenfassung ausgebildete Öffnung des Reflektors ab. Der Innendurchmesser des Dichtungsringes ist paßgerecht auf die konisch ausgeführte Nut 54b abgestimmt und variiert linear mit der Dichtungsringhöhe. Durch einen unterhalb einer der drei Referenznasen 53a angeordneten Durchbruch 53b in der Wand der ringförmigen Trägerhülse 53 ragt eine gewölbte Blattfeder 1 (Fig. 3) hindurch, die zur Befestigung der Lampe im Scheinwerfer dient. Die Enden 11, 12 der Blattfeder 1 liegen an der Innenwand der Trägerhülse 53 und an jeweils einem einteilig mit dem Kunststoffsockelteil 54 ausgebildeten Anschlag 59a, 59b an, so daß die Blattfeder 1 klemmend zwischen diesen beiden als Halterung ausgeführten Anschlägen 59a, 59b fixiert ist.

Die drei Referenznasen 53a, der in der Nut 54b angeordnete Dichtungsring und die Andruckfeder 1 dienen zur Befestigung der Lampe in der Lampenfassung des Scheinwerferreflektors. Der Lampensockel und die Lampenfassung bilden einen Bajonettverschluß. Zum Einbau der Lampe in den Reflektor wird die Lampe, mit dem Lampenkolben 50 voran, in die als Lampenfassung ausgebildete Öffnung des Reflektors eingeführt, wobei die drei Referenznasen 53a jeweils durch eine paßgerechte Aussparung im Rand der Öffnung hindurchgreifen. Danach wird die Lampe in der Lampenfassung bis an einen Anschlag gedreht, so daß die Reflektorwand mit Klemmsitz zwischen den Referenznasen 53a und dem Dichtungsring angeordnet ist. Die Andruckfeder 1 liegt federnd an dem Rand der als Lampenfassung ausgebildeten Öffnung des Reflektors an. Um einen fehlerhaften Einbau der Lampe in den Reflektor zu verhindern, besitzen alle drei Referenznasen 53a eine unterschiedliche Form. Das gleiche gilt natürlich auch für die auf die Referenznasen 53a abgestimmten Aussparungen in der als Lampenfassung ausgebildeten Öffnung. Einzelheiten der Andruckfeder 1 sind in der Figur 3 dargestellt.

Die Andruckfeder 1 ist als gewölbte Blattfeder ausgebildet. Sie besitzt zwei leicht gekrümmte Enden 11, 12, die nach ihrer Montage an der Innenwand der ringförmigen Trägerhülse 53 anliegen. Zur Fixierung der Blattfeder 1 dienen außerdem zwei einteilig mit dem Kunststoffsockelteil 54 ausgeführte Anschläge 59a, 59b, an die die Enden 11, 12 anstoßen. Die Blattfeder 1 ist dadurch klemmend zwischen diesen Anschlägen 59a, 59b (Fig. 10) gehaltert. Sie besitzt einen nach außen gewölbten Abschnitt 10 mit einem V-förmigen Bereich 100, der nach der Montage der Blattfeder 1 durch den Durchbruch 53b in der Trägerhülse 53 hindurchgreift und nach dem Einbau der Lampe im Scheinwerfer klemmend an der als Lampenfassung ausgebildeten Reflektoröffnung anliegt. Die V-Schenkel 101, 102 des V-förmigen Bereiches 100 bilden miteinander einen Winkel von ca. 96 Grad und sind durch ein abgerundetes Verbindungsstück 103 miteinander verbunden. Der Durchbruch 53b ist in der Draufsicht der Figur 2 nur mit gestrichelten Linien dargestellt, da er durch eine der Referenznasen 53a verdeckt wird. Der nach außen gewölbte Abschnitt 10 der Blattfeder 1 ist durch zwei nach innen gewölbte, U-förmige Abschnitte 13 bzw. 14 jeweils mit einem der Blattfederenden 11 bzw. 12 verbunden. Die Blattfeder 1 besteht aus einem Federstahlblech mit einer Blechdicke von 0,25 mm. Die Bezugsziffer 60 in Figur 2 bezeichnet die Durchführungen für die Stromzuführungen 51 der Lampe im Kunststoffsokkelteil 54.

## Patentansprüche

1. Elektrische Lampe, wobei
- die Lampe einen Lampensockel besitzt, der ein metallisches Halterteil (52) aufweist, in dem der Lampenkolben (50) der Lampe fixiert ist,
- der Lampensockel eine mit dem metallischen Halterteil (52) verbundene metallische Trägerhülse (53) und ein mit den elektrischen Anschlüssen (55) der Lampe versehenes Kunststoffsockelteil (54) aufweist, in dem die metallische Trägerhülse (53) verankert ist,
- die metallische Trägerhülse (53) ringförmig ausgebildet ist und einen Durchbruch (53b) aufweist,
- der Lampensockel mit mindestens einer Andruckfeder (1) ausgestattet ist, wobei die Andruckfeder (1) als gewölbte Blattfeder ausgebildet ist,
- die Enden (11, 12) der mindestens einen Blattfeder (1) an der Innenwand der Trägerhülse (53) anliegen,
- die mindestens eine Blattfeder (1) einen nach außen gewölbten Abschnitt (10) besitzt, der durch den Durchbruch (53b) hindurchgreift,
- die mindestens eine Blattfeder (1) zwei nach innen gewölbte Abschnitte (13, 14) aufweist, die den nach außen gewölbten Abschnitt (10) jeweils mit einem der Blattfederenden (11, 12) verbinden.
**dadurch gekennzeichnet, daß** der nach außen gewölbte Abschnitt (10) der mindestens einen Blattfeder (1) einen V-förmig ausgebildeten Bereich (100) aufweist, wobei zumindest das die beiden V-Schenkel (101, 102) des V-förmigen Bereiches (100) verbindende Verbindungsstück (103) durch den Durchbruch (53b) in der Trägerhülse (53) hindurchgreift.

2. Elektrische Lampe nach Anspruch 1, **dadurch gekennzeichnet, daß** die beiden V-Schenkel (101, 102) des V-förmigen Bereiches (100) der mindestens einen Blattfeder (1) über ein abgerundetes Verbindungsstück (103) miteinander verbunden sind.

3. Elektrische Lampe nach Anspruch 1, **dadurch gekennzeichnet, daß** die beiden V-Schenkel (101, 102) der mindestens einen Blattfeder (1) miteinander einen Winkel zwischen 80 Grad und 110 Grad bilden.

4. Elektrische Lampe nach Anspruch 1, **dadurch gekennzeichnet, daß** die nach innen gewölbten Abschnitte (13, 14) der mindestens einen Blattfeder (1) U-förmig ausgebildet sind.

## Claims

1. Electric lamp,
- the lamp having a lamp cap which has a metal holding part (52) in which the bulb (50) of the lamp is fixed,
- the lamp cap having a metal support sleeve (53), connected to the metal holding part (52), and a plastic cap part (54), which is provided with the electric terminals (55) of the lamp and in which the metal support sleeve (53) is anchored,
- the metal support sleeve (53) being constructed in the shape of a ring and having a cutout (53b),
- the lamp cap being fitted with at least one pressure spring (1), the pressure spring (1) being constructed as a cambered leaf spring,
- the ends (11, 12) of the at least one leaf spring (1) bearing against the inner wall of the support sleeve (53),
- the at least one leaf spring (1) having an outwardly cambered section (10) which reaches through the cutout (53b), and
- the at least one leaf spring (1) having two inwardly cambered sections (13, 14) which respectively connect the outwardly cambered section (10) to one of the leaf spring ends (11, 12),
**characterized in that** the outwardly cambered section (10) of the at least one leaf spring (1) has a region (100) constructed in the shape of a V, at least the connecting piece (103) which connects the two V limbs (101, 102) of the V-shaped region (100) reaching through the cutout (53b) in the support sleeve (53).

2. Electric lamp according to Claim 1, **characterized in that** the two V-limbs (101, 102) of the V-shaped region (100) of the at least one leaf spring (1) are connected to one another via a rounded connecting piece (103).

3. Electric lamp according to Claim 1, **characterized in that** the two V-limbs (101, 102) of the at least one leaf spring (1) form with one another an angle of between 80 degrees and 110 degrees.

4. Electric lamp according to Claim 1, **characterized in that** the inwardly cambered sections (13, 14) of the at least one leaf spring (1) are constructed in the shape of a U.

## Revendications

1. Lampe électrique, dans laquelle
- la lampe comporte un culot de lampe, qui a une partie (52) métallique de fixation, dans laquelle l'ampoule (50) de la lampe est immobilisée,
- le culot de lampe comporte une douille (53) métallique de support, reliée à la partie (52) métallique de fixation et une partie (54) en matière plastique de culot munie des bornes (55) électriques de la lampe, partie (54) dans laquelle la douille (53) métallique de support est ancrée,
- la douille (53) métallique de support est annulaire et comporte une traversée (53b),
- le culot de la lampe est muni d'au moins un ressort (1) d'application d'une pression, le ressort (1) d'application d'une pression étant constitué sous la forme d'un ressort à lame incurvée,
- les extrémités (11, 12) du au moins un ressort (1) à lame étant appliquées à la paroi intérieure de la douille (53) de support,
- le au moins un ressort (1) à lame ayant une partie (10) courbée vers l'extérieur, qui passe dans la traversée (53b),
- le au moins un ressort (1) à lame ayant deux parties (13, 14) courbées vers l'intérieur qui relient la partie (10) courbée vers l'extérieur respectivement à l'une des extrémités (11, 12) du ressort à lame,
**caractérisée en ce que** la partie (10) courbée vers l'extérieur du au moins un ressort (1) à lame comporte une région (100) en forme de V, au moins la pièce (103) de liaison reliant les deux branches (101, 102) de la région (100) en forme de V pénétrant dans la traversée (53b) de la douille (53) de support.

2. Lampe électrique suivant la revendication 1, **caractérisée en ce que** les deux branches (101, 102) de la région (100) en forme de V du au moins un ressort (1) à lame sont reliées entre elles par une pièce (103) de liaison arrondie.

3. Lampe électrique suivant la revendication 1, **caractérisée en ce que** les deux branches (101, 102) du au moins un ressort (1) à lame font entre elles un angle compris entre 80 grades et 110 grades.

4. Lampe électrique suivant la revendication 1, **caractérisée en ce que** les parties (13, 14) courbées vers l'intérieur du au moins un ressort (1) à lame sont en forme de U.
